# EUROPÄISCHE PATENTANMELDUNG

(11) **EP 0 222 276 A2**
(43) Veröffentlichungstag der Anmeldung: **20.05.1987**
(21) Anmeldenummer: 86115116.5
(22) Anmeldetag: 31.10.1986
(51) Int. Cl.: G01N 29/00, G10K 11/16

(54) **Ultraschallprüfkopf**

(30) Priorität: 15.11.1985 DE 3540610
(71) Anmelder: FRAUNHOFER-GESELLSCHAFT ZUR FÖRDERUNG DER ANGEWANDTEN FORSCHUNG E.V., 80636 München (DE)
(72) Erfinder: Gebhardt, Wolfgang, Dr., D-6683 Spiesen-Elversberg (DE); Woll, Helmut, D-6602 Dudweiler (DE)
(74) Vertreter: Rackette, Karl, Dipl.-Phys. Dr.-Ing

(57) **Zusammenfassung**

Ein Ultraschallprüfkopf mit einer Schwingkristallanordnung (1) verfügt auf der von der Schallabstrahlrichtung wegweisenden Rückseite über einen Dämpfungskörper (2) mit einer Vielzahl von abwechselnd aufeinandergepackten schalleitenden und schallabsorbierenden Lamellen (3, 5), die auf einer Seite der Lamellenberandungen mit der Schwingkristallanordnung (1) gekoppelt sind, um auf diese Weise eine hohe akustische Impedanz sowie eine hohe akustische Absorption zu gewährleisten.

## Beschreibung

Die Erfindung betrifft einen Ultraschallprüfkopf mit einer Schwingkristallanordnung, auf deren der Schallabstrahlrichtung gegenüberliegenden Seite ein Dämpfungskörper angeordnet ist.

Ein derartiger Ultraschallprüfkopf ist beispielsweise aus der DE-AS 22 17 472 bekannt. Der bekannte Ultraschallprüfkopf verfügt über einen Schwinger aus Lithiumsulfat oder einem ähnlichen Kristall und einem Dämpfungskörper aus einem aushärtbaren Kunstharz, dem Metallpulver zugesetzt worden ist, um die spezifische Impedanz des Gießharzes zu erhöhen. Bei dem pulverförmigen Schwermetallzusatz handelt es sich um Wolfram.

Zur Realisierung sehr breitbandiger Prüfköpfe muß jedoch der Metallpulveranteil oft weit über 50 Volumenprozent getrieben werden, was fertigungstechnisch äußerst große Schwierigkeiten bereitet. Weiterhin ergeben sich hierbei Probleme bezüglich der Reproduzierbarkeit.

Ausgehend von diesem Stand der Technik liegt der Erfindung die Aufgabe zugrunde, einen Ultraschallprüfkopf mit einem Dämpfungskörper zu schaffen, der sich durch eine hohe akustische Impedanz und hohe akustische Absorption sowie eine einfache Herstellbarkeit auszeichnet.

Diese Aufgabe wird erfindungsgemäß dadurch gelöst, daß daß der Dämpfungskörper aus einer Vielzahl von abwechselnd aufeinander gepackten schalleitenden und schallabsorbierenden Lamellen besteht, die auf einer Seite der Lamellenberandungen mit der Schwingkristallanordnung gekoppelt sind.

Bei einem bevorzugten Ausführungsbeispiel der Erfindung bestehen die schalleitenden Lamellen aus Bleiplättchen mit keilförmigem Querschnitt, wobei die Dicke an der Keilbasis etwa 1,5 mm beträgt. Zwischen den im Querschnitt keilförmigen Bleiplättchen sind Teflonkeile mit einer Dicke an der Basis von ebenfalls 1,5 mm angeordnet. Alle Schichten sind miteinander verklebt und zur Erhöhung der mechanischen Stabilität zusätzlich durch Klammern zusammengepreßt. Dadurch, daß die schalleitenden Keile aus Blei bestehen, ist es möglich, diese mit den Elektroden der Schwingkristallanordnung zu verlöten, um gegenüber dem Aufkitten oder Aufkleben die akustischen Eingenschaften noch weiter zu verbessern.

Der erfindungsgemäße Dämpfungskörper kann für jede denkbare Geometrie der Schwingkristallanordnung ausgelegt werden, insbesondere auch für Array-Ultraschallprüfköpfe.

Nachfolgend werden Ausführungsbeispiele der Erfindung anhand der Zeichnung näher beschrieben. Es zeigen:
Fig. 1 einen erfindungsgemäßen Ultraschallprüfkopf in einer perspektivischen Ansicht,
Fig. 2 einen Ultraschallprüfkopf in einer der Fig. 1 entsprechenden Darstellung mit sich zum oberen Rand hin verjüngenden schalleitenden Lamellen,
Fig. 3 eine Aufsicht auf einen Ultraschallprüfkopf mit einer Schwingkristallanordnung aus Piezostäbchen,
Fig. 4 einen Querschnitt durch einen Ultraschallprüfkopf mit keilförmigen Lamellen,
Fig. 5 eine Seitenansicht auf einen Ultraschallprüfkopf gemäß Fig. 4,
Fig. 6 eine Draufsicht auf einen Ultraschallprüfkopf gemäß Fig. 4,
Fig. 7 einen Querschnitt durch einen Ultraschallprüfkopf mit einer sägezahnförmigen Lamellenanordnung,
Fig. 8 eine Draufsicht auf den Ultraschallprüfkopf gemäß Fig. 7 und
Fig. 9 eine Seitenansicht auf den Ultraschallprüfkopf gemäß Fig. 7.

Der in Fig. 1 perspektivisch vereinfacht ohne sein Gehäuse dargestellte Prüfkopf verfügt über eine Piezoplatte 1 als Schwingkristallanordnung, die mit Hilfe hochfrequenter elektrischer Signale zum Schwingen angeregt werden kann. Die elektrischen Leitungen zur Zuführung der Erregerspannung sind in Fig. 1 ebenso wie die auf beiden Seiten der Piezoplatte 1 in üblicher Weise vorgesehenen Elektrodenflächen nicht gezeichnet.

Auf der in Fig. 1 oberen Seite der Piezoplatte 1 ist ein Dämpfungskörper 2 durch Kleben, Kitten oder Löten befestigt, der eine hohe spezifische akustische Impedanz besitzt, um zu erreichen, daß die Differenz der akustischen Impedanzen der Piezoplatte 1 und des Dämpfungskörpers 2 möglichst klein ist, um eine große Band breite des Ultraschallprüfkopfes zu erzielen. Der Dämpfungskörper 2 ist weiterhin hochabsorbierend, um zu erreichen, daß eine von der Piezoplatte 1 ausgehende und in ihn hineinlaufende Welle keine störenden Echos erzeugt.

Bei dem in Fig. 1 dargestellten Ausführungsbeispiel besteht der Dämpfungskörper 2 aus mehreren schalleitenden Lamellen 3, die entlang ihrer Schmalseiten 4 mit der Oberseite der Piezoplatte 1 verklebt, verkittet oder verlötet sind.

Zwischen den schalleitenden Lamellen 3 aus Blei, Stahl, Messing, Zink oder einem sonstigen Metall sind schallabsorbierende Lamellen 5 als Dämpfungsschichten vorgesehen. Die schallaborbierenden Lammellen 5 bestehen aus Teflon, Silikonkautschuk, Gummi, PVC, Gießharz oder einem Kunststoffkleber.

Typische Abmessungen für den Dämpfungskörper 2 betragen 1 bis 4 cm für die Dicke, 1 bis 6 cm für die Länge und 1 bis 4 cm für die Breite. Die Dicke der schalleitenden Lamellen 3 beträgt 0,5 bis 5 mm und insbesondere etwa 1,5 mm. Die Dicke der schallabsorbierenden Lamellen 5 liegt im gleichen Bereich.

Die schalleitenden Lamellen 3 und die schallabsorbierenden Lamellen 5 können zur Erhöhung der mechanischen Stabilität in einer in der Zeichnung nicht dargestellten Weise mit Hilfe einer klammerartigen Einspannvorrichtung zusammengehalten sein. Die klammerartige Einspannvorrichtung kann beispielsweise aus zwei Platten bestehen, die die untere und die obere Platte für den Stapel der Lamellen 3, 5 bilden und die mit Hilfe von Gewindestangen miteinander verschraubt sind. Die gesamte Anordnung kann in ein metallisches Gehäuse eingegossen sein, das mit seinem unteren Rand über die Unterseite der Piezoplatte 1 hervorsteht. Der dadurch gebildete Zwischenraum kann in einer in der Zeichnung ebenfalls nicht dargestellten Weise eine Schutzschicht, insbesondere eine Platte aus Glas, aufnehmen, die Beschädigungen der Piezoplatte 1 verhindert, wenn der Ultraschallprüfkopf auf einer rauhen Oberfläche verschoben wird.

Die Breitbandigkeit des Ultraschallprüfkopfes wird durch die spezifische akustische Impedanz der im wesentlichen senkrecht zur Piezoplatte 1 angeordneten Lamellen 3, 5 bestimmt. Die Impedanz hängt einerseits von dem Lamellenmaterial und andererseits auch von der Lamellendicke ab. Die Schwingung der Piezoplatte 1 erregt in den schalleitenden Lamellen 3 Plattenwellen, die durch die schallaborbierenden Lamellen 5 gedämpft werden. Eine Abschrägung der schalleitenden Lamellen 3 verstärkt diesen Effekt noch, weshalb die Figuren 2, 4 und 7 besonders vorteilhafte Profile für die schalleitenden Lamellen 3 darstellen. Durch die Wahl der Lamellendicke ist es möglich, die Schallgeschwindigkeit und damit die spezifische akustische Impedanz des Dämpfungskörpers 2 um fast den Faktor 2 zu variieren. Durch Einsatz unterschiedlicher Lamellenmaterialien kann damit praktisch jede geforderte spezifische akustische Impedanz realisiert werden, um auf diese Weise eine Erhöhung der Bandbreite zu erzielen.

Fig. 2 zeigt einen Dämpfungskörper 2, dessen schalleitende Lamellen 3 nicht wie die schalleitenden Lamellen 3 des Ausführungsbeispiels gemäß Fig. 1 eine konstante Dicke, sondern eine zum oberen Rand 6 hin abnehmende Dicke aufweisen. Durch die sich entgegen der erwünschten Schallabstrahlrichtung des Ultraschallprüfkopfes verjüngenden schalleitenden Lamellen 3 wird erreicht, daß am oberen Rand 6 möglichst keine Reflexionen mehr auftreten, wie dies bei einer Anordnung gemäß Fig. 1 noch möglich ist. Die zwischen den schalleitenden Lamellen 3 vorhandenen Dämpfungsschichten oder schallabsorbierenden Lamellen 5 verfügen über eine komplementäre Form und können insbesondere durch Ausgießen der Zwischenräume hergestellt sein. Die Zwischenräume zwischen den schalleitenden Lamellen 3 können auch schallabsorbierende Lamellen 5 enthalten, in denen Wolframpulver eingebettet ist.

Dämpfungskörper 2 mit dem oben erörterten prinzipiellen Aufbau können nicht nur auf die Rückseite einer als Einzelschwinger dienenden Piezoplatte 1 aufgebracht sein, sondern auch auf sonstige Schwingkristallanordnungen. In Fig. 3 ist ein Ausführungsbeispiel der Erfindung in einer Aufsicht schematisch dargestellt, die erkennen läßt, wie unterhalb des Dämpfungskörpers 2 mit mehreren schalleitenden Lamellen 3 und mehreren schallabsorbierenden Lamellen 5 im rechten Winkel zu den Lamellen 3, 5 verlaufende Piezostäbchen 7 statt der Piezoplatte 1 angeordnet sind. Die Piezostäbchen 7 können insbesondere durch nachträgliches Bearbeiten der Piezoplatte 1 erzeugt werden. Fig. 3 veranschaulicht somit, daß der aus Lamellen 3, 5 zusammengesetzte Dämpfungskörper 2 auch bei einem linearen Gruppenstrahler zum Einsatz kommen kann.

Die Figuren 4, 5 und 6 zeigen ebenfalls einen lamellenartig aufgebauten Dämpfungskörper 2 in schematischer Darstellungsweise. In Fig. 4 erkennt man schalleitende Lamellen 3 mit einem keilförmigen Querschnitt. An ihrer Basis 8 sind die vorzugsweise aus Blei bestehenden schalleitenden Lamellen 3 mit der Piezoplatte 1 oder einer sonstigen Piezokeramik verlötet. Während bei den in den Figuren 1 bis 3 dargestellten Ausführungsbeispielen die schalleitenden Lamellen 3 sich gegenseitig nicht berühren, ist dies an der Basis 8 bei dem in Fig. 4 dargestellten Ausführungsbeispiel der Fall.

Zwischen den keilförmigen schalleitenden Lamellen 3 befinden sich komplementär geformte schallabsorbierende keilförmige Lamellen 5 aus den bereits oben erwähnten Materialien. Insbesondere können die schallabsorbierenden Lamellen 5 mit den schalleitenden Lamellen 3 verklebte Teflonkeile sein, deren Dicke am oberen Rand 1,5 mm beträgt, wenn die schalleitenden Keile, die durch die schalleitenden Lamellen 3 gebildet sind, an der Basis ebenfalls eine Dicke von 1,5 mm aufweisen.

Zur Verdeutlichung zeigt Fig. 5 eine Seitenansicht auf den Dämpfungskörper 2 und die Piezoplatte 1, um die geometrischen Verhältnisse des Dämpfungskörpers 2 zu veranschaulichen, über dessen Abmessungen bereits oben Angaben gemacht worden sind.

In Fig. 6 ist eine schematische Draufsicht auf den Ultraschallprüfkopf von der Oberseite her dargestellt. Insbesondere erkennt man in Fig. 6, wie die schalleitenden Lamellen 3 in Schneiden 10 auslaufen, um Reflexionen möglichst zu vermeiden.

In den Figuren 7, 8 und 9 ist ein weiteres Ausführungsbeispiel eines Ultraschallprüfkopfes schematisch dargestellt, der über einen Dämpfungskörper 2 mit einer Lamellenanordnung verfügt. In den Figuren 7 bis 9 wurden für entsprechende Teile die gleichen Bezugszeichen wie für die bereits erörterten Ausführungsformen verwendet. Bei dem in den Figuren 7 bis 9 dargestellten Ausführungsbeispiel werden sägezahnförmige schalleitende Lamellen 3 sowie entsprechende sägezahnförmige schallaborbierende Lamellen 5 verwendet. Die im Querschnitt sägezahnförmigen Lamellen 3, 5 haben eine rechteckige Gestalt, wie aus Fig. 9 hervorgeht, die eine Seitenansicht darstellt. Fig. 8 veranschaulicht die Lage der Schneiden 10, in die die schalleitenden Lamellen 3 nach oben hin auslaufen.

Der Dämpfungskörper 2 kann selbstverständlich für jede denkbare Geometrie der Schwingkristallanordnung oder der Piezokeramik ausgelegt werden. Ein lamellenartig aufgebauter Dämpfungskörper 2 ist insbesondere gut auch für mosaikartig aufgebaute Array-Ultraschallprüfköpfe geeignet.

Versuche an einem100 mm dicken Stahlblock mit einem Ultraschallprüfkopf einer aktiven Fläche von 30 mm x 40 mm haben bei einer Mittenfrequenz von etwa 1 MHz anhand einer Rückwandechofolge gezeigt, daß eine Verstärkungsreserve von mehr als 60 dB zu erreichen ist. Die Erfindung gestattet somit die Realisierung sehr breitbandiger Prüfköpfe mit einem Dämpfungskörper, dessen spezifische akustische Impedanz innerhalb weiter Grenzen definiert festgelegt werden kann und der sich neben einer hohen akustischen Absorption auch durch eine hohe mechanische Stabilität sowie eine äußerst einfache und damit preiswerte Fertigung auszeichnet.

## Patentansprüche

1. Ultraschallprüfkopf mit einer Schwingkristallanordnung, auf deren der Schallabstrahlrichtung gegenüberliegenden Seite ein Dämpfungskörper angeordnet ist, **dadurch gekennzeichnet,** daß der Dämpfungskörper (2) aus einer Vielzahl von abwechselnd aufeinander gepackten schalleitenden und schallabsorbierenden Lamellen (3, 5) besteht, die auf einer Seite der Lamellenberandungen (4, 8) mit der Schwingkristallanordnung (1) gekoppelt sind.

2. Ultraschallprüfkopf nach Anspruch 1, **dadurch gekennzeichnet,** daß die schalleitenden Lamellen (3) metallische Lamellen sind.

3. Ultraschallprüfkopf nach Anspruch 2, **dadurch gekennzeichnet,** daß die metallischen Lamellen (3) einen keilförmigen Querschnitt aufweisen.

4. Ultraschallprüfkopf nach Anspruch 2, **dadurch gekennzeichnet,** daß die zusammengepackten metallischen Lamellen (3) einen sägezahnförmigen Querschnitt aufweisen.

5. Ultraschallprüfkopf nach Anspruch 3 oder 4, **dadurch gekennzeichnet,** daß die metallischen Lamellen (3) an ihrer Basisseite (8) mit der Schwingkristallanordnung (1) verbunden sind.

6. Ultraschallprüfkopf nach einem der Ansprüche 1 bis 5, **dadurch gekennzeichnet,** daß die Lamellen (3) mit der Schwingkristallanordnung (1) verlötet sind.

7. Ultraschallprüfkopf nach einem der Ansprüche 1 bis 5, **dadurch gekennzeichnet,** daß die Lamellen (3) mit der Schwingkristallanordnung (1) verklebt sind.

8. Ultraschallprüfkopf nach einem der Ansprüche 1 bis 5, **dadurch gekennzeichnet,** daß die Lamellen (3) mit der Schwingkristallanordnung (1) verkittet sind.

9. Ultraschallprüfkopf nach einem der vorstehenden Ansprüche, **dadurch gekennzeichnet,** daß die schalleitenden Lamellen (3) Bleiplättchen sind.

10. Ultraschallprüfkopf nach einem der Ansprüche 1 bis 9, **dadurch gekennzeichnet,** daß die schallabsorbierenden Lamellen (5) aus Teflon, Gummi, Silikonkautschuk, PVC, Gießharz oder einem Kunststoffkleber bestehen.

11. Ultraschallprüfkopf nach Anspruch 10, **dadurch gekennzeichnet,** daß in den schallabsorbierenden Lamellen (5) Wolframpulver eingebettet ist.

12. Ultraschallprüfkopf nach einem der vorstehenden Ansprüche, **dadurch gekennzeichnet,** daß die Schwingkristallanordnung eine Piezoplatte (1) ist.

13. Ultraschallprüfkopf nach einem der Ansprüche 1 bis 11, **dadurch gekennzeichnet,** daß die Schwingkristallanordnung stäbchenförmige Schwinger (7) aufweist, deren Längsachsen quer zur Ebene der Lamellen (3, 5) verlaufen.

14. Ultraschallprüfkopf nach einem der Ansprüche 1 bis 12, **dadurch gekennzeichnet,** daß die Schwingkristallanordnung ein mosaikartig aufgebautes Prüfkopfarray ist.

15. Ultraschallprüfkopf nach einem der vorstehenden Ansprüche, **dadurch gekennzeichnet,** daß die Lamellen durch eine klammerartige Einspanneinrichtung aufeinander gedrückt sind.

16. Ultraschallprüfkopf nach einem der vorstehenden Ansprüche, **dadurch gekennzeichnet,** daß die Schwingkristallanordnung mit dem aus gepackten Lamellen (3, 5) bestehenden Dampfungskörper (2) in einem Metallgehäuse eingegossen ist, das auf der Schallaustrittsseite mit einer Schutzschicht für die Schwingkristallanordnung versehen ist.
